# EUROPÄISCHE PATENTSCHRIFT

(11) **EP 4 423 393 B1**
(45) Veröffentlichungstag und Bekanntmachung des Hinweises auf die Patenterteilung: **24.09.2025**
(21) Anmeldenummer: 22802137.4
(22) Anmeldetag: 17.10.2022
(51) Int. Cl.: F04B 39/10, F04B 39/12

(54) **AUSLASSVENTIL FÜR EINEN KOMPRESSOR**
OUTLET VALVE FOR A COMPRESSOR
CLAPET DE SORTIE POUR UN COMPRESSEUR

(30) Priorität: 28.10.2021 DE 102021128196
(43) Veröffentlichungstag der Anmeldung: 04.09.2024
(73) Patentinhaber: Aircom Automotive Sp. z.o.o. Sp. K., 55-080 Pietrzykowice (PL)
(72) Erfinder: GSCHWENDER, Dominik, 8266 Steckborn (CH); BATYCKI, Grzegorz, 55-040 Bielany Wroclawskie (PL)
(74) Vertreter: DREISS Patentanwälte PartG mbB
(86) Internationale Anmeldenummer: PCT/EP2022/078794
(87) Internationale Veröffentlichungsnummer: WO 2023/072650

(56) Entgegenhaltungen:
- FR-A- 1 026 735
- JP-A- 2012 158 087
- US-A1- 2006 104 844

## Beschreibung

Die Erfindung betrifft einen Kompressor. Aus dem Stand der Technik sind Ventile bekannt, die mittels einer federbelasteten Elastomer-Dichtung geschlossen werden können. Beim Öffnen der Ventile muss die Kraft, die durch die Feder aufgebracht wird, überwunden werden.

JP 2012 158 087 A, FR 1 026 735 A und US 2006 / 104 844 A1 offenbaren jeweils einen Kompressor mit Merkmalen des Anspruchs 1.

Der Erfindung liegt die Aufgabe zugrunde, ein aus dem Stand der Technik bekanntes Ventil zu verbessern.

Diese Aufgabe wird gelöst durch einen Druckluftkompressor umfassend wenigstens eine Zylinder-Kolben-Einheit mit einem Auslassventil mit den Merkmalen des Anspruchs 1. Das Auslassventil umfasst wenigstens eine mittels eines Dichtungsmittels verschließbare und freigebbare Einlassöffnung, über die Druckluft aus einer Zylinderkammer in ein mit einer Auslassöffnung des Auslassventils verbundenen Volumen des Auslassventils gelangen kann, wobei das Dichtungsmittel in einem Schließzustand des Ventils, in dem die Einlassöffnung verschlossen ist, zumindest teilweise auf der Einlassöffnung aufliegt und in einem Freigabe-Zustand des Ventils, in dem die Einlassöffnung freigegeben ist, das Dichtungsmittel in Folge einer Druckerhöhung in der Zylinderkammer im Verhältnis zum Druck im Volumen des Auslassventils angehoben wird und so die Einlassöffnung freigibt. Erfindungsgemäß ist vorgesehen, dass das Dichtungsmittel umfänglich zwischen einem die Zylinderkammer zumindest teilweise umgebenden Zylindergehäuse und einem das Volumen des Auslassventils zumindest teilweise umgebenden Ventilgehäuse gehalten wird, und dass das Dichtungsmittel wenigstens eine Luftdurchtrittsöffnung umfasst, wobei in dem Freigabe-Zustand des Ventils Druckluft aus der Zylinderkammer durch die Einlassöffnung und durch die Luftdurchtrittsöffnung des Dichtungsmittels in das Volumen des Ventil strömt. Auf diese Weise wird das Ausströmen der Druckluft aus der Zylinderkammer in das Volumen des Ventils ermöglicht.

Unter dem Aufliegen des Dichtungsmittels in einem Schließzustand des Ventils auf der Einlassöffnung, wird auch verstanden, dass das Dichtungsmittel auf einem die Einlassöffnung umgebenden Rand oder einem die Einlassöffnungen bereitstellenden Bauteil aufliegt.

Vorteilhafterweise umfasst das Dichtungsmittel ein elastisches Material, insbesondere Elastomer. Solche Materialen sind formfest aber elastisch verformbar. Das heißt, die Kunststoffe können sich bei Zug- und Druckbelastung elastisch verformen, finden aber danach in ihre ursprüngliche, unverformte Gestalt zurück.

Das Dichtungsmittel wird zwischen dem Zylindergehäuse und dem Ventilgehäuse unter Vorspannung gehalten. In dem Schließzustand des Ventils, in dem die Einlassöffnung verschlossen ist, liegt das Ventil auf der Einlassöffnung auf und dichtet so die Zylinderkammer gegenüber dem Volumen des Ventils ab.

Im Vergleich zu einem aus dem Stand der Technik bekannten Ventil mit einer federbelasteten Dichtung kann das erfindungsgemäße Ventil schneller öffnen.

Die Einlassöffnung des Ventils ist in einer Platte vorgesehen. Die Platte trennt zusammen mit der dem Dichtungsmittel die Zylinder von dem Volumen des Ventils. Die Platte verschließt zusammen mit dem Dichtungsmittel die Zylinderkammer, wenn Einlassöffnung in der Platte durch Dichtungsmittel verschlossen ist. Die Platte wird vorteilhafterweise zusammen mit dem Dichtungsmittel zwischen Zylindergehäuse und Ventilgehäuse gehalten.

Mittels des Dichtungsmittels wird vorteilhafterweise eine luftdichte Abdichtung zwischen Zylindergehäuse und Ventilgehäuse, insbesondere in dem Bereich, in dem das Dichtungsmittel zwischen dem Zylindergehäuse und dem Ventilgehäuse gehalten wird, bereitgestellt. Das Dichtungsmittel umfasst eine einen Rand der Platte teilweise umgreifende Dichtungslippe. Die Dichtungslippe ist vorteilhafterweise zwischen dem Zylindergehäuse und dem Ventilgehäuse angeordnet. Für den Fall, dass die Dichtungslippe die Platte umgreift, wird die Platte zusammen mit dem Dichtungsmittel umfänglich zwischen dem Zylindergehäuse und dem Ventilgehäuse gehalten.

Dadurch, dass die Dichtung zwischen der Zylinderkammer und dem Auslassventil durch das Dichtungsmittel bereitgestellt wird, muss eine mechanische Verbindung von Zylindergehäuse und Ventilgehäuse lediglich den erforderlichen Anpressdruck auf das Dichtungsmittel bereitstellen. Die mechanische Verbindung muss aber selbst keine luftdichte Abdichtung mehr bereitstellen. Die Dichtungslippe ist elastisch und kann vorteilhafterweise ein Einfluss von Fertigungstoleranzen bei den Bauteilen kompensiert werden.

Je nach Material des Zylinder- und/oder Ventilgehäuse kann die mechanische Verbindung beispielsweise mittels eines Schweißverfahrens, insbesondere mittels Ultraschallschweißen hergestellt werden.

Ultraschallschweißen ist insbesondere zum Fügen von thermoplastischen Kunststoffen und metallischen Werkstoffen geeignet. Alternativ kann die mechanische Verbindung auch durch andere Fügeverfahren bereitgestellt werden. Dadurch, dass die mechanische Verbindung von Zylinder- und Ventilgehäuse selbst keine luftdichte Abdichtung mehr bereitstellen muss, kann die Auswahl von Material und/oder Fügeverfahren flexibel erfolgen. Beispielsweise können Zylinder- und/oder Ventilgehäuse aus unterschiedlichen Materialen und/oder aus nicht schweißbaren Materialien bestehen.

Die Platte, in der die Einlassöffnung des Ventils vorgesehen ist, umfasst vorteilhafterweise ein wärmeresistentes, Material, insbesondere Metall oder ein Hochtemperatur-Thermoplast. Die Platte ist aufgrund der Temperaturerhöhung der Druckluft bei Kompression hohen Temperaturen ausgesetzt. Unter wärmeresistent wird eine hohe Wärmeformbeständigkeit verstanden. Durch die mehrteilige Bauweise des erfindungsgemäßen Auslassventils, nämlich separates Ventilgehäuse, separates Zylindergehäuse und separate Platte mit Einlassöffnung, können die jeweiligen Bauteile unterschiedliche Materialien umfassen. Gemäß einer bevorzugten Ausführungsform ist die Platte aus Metall oder einem Hochtemperatur-Thermoplast gefertigt, wohingegen Ventilgehäuse und Zylindergehäuse aus herkömmlichen oder technischen Kunststoffen gefertigt sind. Dies kann sich als vorteilhaft erweisen, da Hochtemperatur-Thermoplaste teurer sind im Vergleich zu herkömmlichen oder technischen Kunststoffen. Wenn das gesamte Auslassventil aus einem Hochtemperatur-Thermoplast gefertigt ist, sind bei der Fertigung gegebenenfalls aufgrund hoher Verarbeitungstemperaturen spezielle Verarbeitungsmaschinen erforderlich.

Gemäß einer Ausführungsform ist vorgesehen, dass die Platte eine Dicke von 0,5 mm bis 5 mm, insbesondere eine Dicke von 0,6 mm bis 1,5 mm umfasst. Je dünner die Platte ist, umso weniger kommt es zur Luftverwirbelungen im Bereich der Einlassöffnungen und umso geringer ist ein Luftwiderstand. In diesem Fall ist es vorteilhaft, wenn die Platte aus Metall, oder einem Material mit einer ähnlichen hohen Festigkeit, gefertigt ist. Aus dem Stand der Technik ist es bekannt, dass die Einlassöffnung nicht in einer separaten Platte, sondern in dem Ventil- oder Zylindergehäuse selbst vorgesehen ist. Die Gehäuse sind üblicherweise aus Kunststoff gefertigt. In diesem Fall können üblicherweise keine Dicken in den Bereichen 0,5 mm bis 5 mm, insbesondere 1 mm bis 2 mm, sondern lediglich höhere Dicken erreicht werden. Bei höheren Dicken wird die Einlassöffnung durch einen Kanal mit einer Länge entsprechend der Dicke der Einlassöffnungen bereitgestellt und es kommt nachteilig zu Luftverwirbelungen im Bereich der Einlassöffnungen.

Gemäß einer weiteren vorteilhaften Ausführungsform ist vorgesehen, dass ein, insbesondere in das Volumen des Ventils hineinragender, Vorsprung vorgesehen ist, der ein Anheben des Dichtungsmittels weg von der Einlassöffnung begrenzt. Der Vorsprung kann beispielsweise derart ausgebildet sein, dass der Vorsprung bereits in dem Schließzustand des Ventils das Dichtungsmittel kontaktiert, insbesondere das Dichtungsmittel in Richtung der Einlassöffnungen und/oder in Richtung der Platte anpresst. Alternativ kann der Vorsprung auch derart ausgebildet sein, dass der Vorsprung in dem Schließzustand beabstandet von dem Dichtungsmittel ist, und das Dichtungsmittel in dem Freigabe-Zustand in dem das Dichtungsmittel in Folge einer Druckerhöhung in der Zylinderkammer im Verhältnis zum Druck im Volumen des Auslassventils angehoben wird. In diesem Fall wird durch den Vorsprung begrenzt, wie weit das Dichtungsmittel von der Einlassöffnung weg angehoben werden kann. Vorteilhafterweise kann durch den Vorsprung ein schnelleres Schließen des Ventils erreicht werden, im Vergleich zu einer Ausführungsform in der kein Vorsprung vorgesehen ist.

Gemäß einer weiteren vorteilhaften Ausführungsform ist vorgesehen, dass das Dichtungsmittel wenigstens eine, insbesondere umlaufende, insbesondere gebogene oder gefaltete, insbesondere in Richtung der Einlassöffnung offene, Ausgleichsstulpe, umfasst.

Die Ausgleichstulpe stellt insbesondere eine Kompensation von Bewegungen und/oder von Veränderungen von Abmessungen des Dichtungsmittels und/oder von Einfluss von Fertigungstoleranzen von Bauteilen des Abluftventils bereit.

Die Ausgleichstulpe kann eine Art Federwirkung bereitstellen. Im Schließzustand des Ventils wird die Einlassöffnung durch das Dichtungsmittel verschlossen. Weiter kann die Ausgleichstulpe eine Art Gelenkwirkung bereitstellen. Wenn in Folge eine Druckerhöhung in der Zylinderkammer im Verhältnis zum Druck im Volumen des Auslassventils das Dichtungsmittel angehoben wird, stellt die Ausgleichsstulpe die Beweglichkeit bereit.

Weiter kann die Ausgleichstulpe eine Kompensation von thermischen Auswirkungen auf das Dichtungsmittel bereitstellen. Die Notwendigkeit der Kompensation der thermischen Auswirkung ergibt sich aus dem weiten Betriebstemperaturbereich des Ventils, beispielsweise im Temperaturbereich von -30°C bis +280°C.

Gemäß einer Ausführungsform kann vorgesehen sein, dass das Dichtungsmittel einen herabgesetzten Teil umfasst, der gegenüber eine weiteren Teil herabgesetzt ist, wobei durch eine auf den herabgesetzten Teil wirkende Kraft eine Vorspannung bereitgestellt wird. Die Kraft wird insbesondere durch die Platte bereitgestellt.

Diese Ausführungsform erweist sich insbesondere im Zusammenhang mit der Ausgleichsstulpe als vorteilhaft. In diesem Zusammenhang erweist es sich als vorteilhaft, wenn ein auf der einen Seite der Ausgleichstulpe, insbesondere innen, angeordneter Teil des Dichtungsmittels gegenüber einem auf der anderen Seite der Ausgleichstulpe, insbesondere außen, angeordneter Teil herabgesetzt ist. Bei der Montage des Dichtungsteils zwischen Ventilgehäuse und Zylindergehäuse wird durch eine auf den herabgesetzten Teil wirkende Kraft eine Vorspannung bereitgestellt. Durch die Vorspannung kann ein schnelleres Schließen des Ventils erreicht werden. Weiter kann durch die Vorspannung eine bessere Dichtung bei geringeren Druckunterschiede zwischen dem Druck in der der Zylinderkammer und dem Druck im Volumen des Ventils. Vorteilhafterweise kann so eine verbesserte Dichtung bei niedrigen Drücken im Ventil erreicht.

Gemäß einer weiteren Ausführungsform ist vorgesehen, dass das Dichtungsmittel auf einer der Einlassöffnung zugewandten Seite wenigstens eine weitere Dichtungslippe umfasst. Diese Dichtungslippe ist flexibel und kann sich verformen und dadurch eine verbesserte Abdichtung bereitstellen. Insbesondere können Materialunebenheiten ausgeglichen werden. der Einfluss der Ebenheit der Ventilplatte wird reduziert.

Gemäß einer Ausführungsform kann vorgesehen sein, dass eine Luftdurchtrittsöffnung oder mehrere Luftdurchtrittsöffnungen bei dem Dichtungsmittel zentrisch oder exzentrisch vorgesehen sind. Durch die Anordnung kann der Weg des Luftstroms innerhalb des Abluftventils beeinflusst werden. Dies kann insbesondere im Hinblick auf eine Wärmeentwicklung vorteilhaft sein.

Bei einer zentrisch angeordneten Luftdurchtrittsöffnung, wird der Luftstrom vor allem in der Mitte durch das Volumen des Ventils gelenkt. Im Vergleich zu einer bzw. mehreren exzentrisch angeordneten Luftdurchtrittsöffnungen, kommt es bei einer zentrischen Luftdurchtrittsöffnung zu einer geringeren Temperaturerhöhung der umgebenden Bauteile. Dies kann insbesondere für thermoplastische Bauteile vorteilhaft sein. Andererseits weist die freigesetzte Druckluft bei einer zentrischen Anordnung eine höhere Temperatur auf als bei einer exzentrischen Anordnung.

Die verschiedenen Anordnungen der Luftdurchtrittsöffnungen können ferner in Abhängigkeit einer Anordnung von Abluftöffnungen zum Auslassen der Druckluft aus dem Volumen des Ventils vorteilhaft sein. Beispielsweise ist kann bei seitlich angeordneten Abluftöffnungen die exzentrische Anordnung vorteilhaft sein.

Weitere Ausführungsformen betreffen einen Druckluftkompressor umfassend wenigstens eine Zylinder-Kolben-Einheit mit einem Auslassventil gemäß den beschriebenen Ausführungsformen. Das Auslassventil verschließt die Zylinderkammer. Vorteilhafterweise ist eine Platte des Auslassventils auf der Zylinderkammer angeordnet.

Weitere Ausführungsformen betreffen eine Reifenabdicht- und/oder Reifenaufpumpvorrichtung, umfassend einen Druckluftkompressor und/oder ein Auslassventil gemäß den beschriebenen Ausführungsformen.

Diese und weitere Merkmale der Erfindung ergeben sich auch aus der nachfolgenden Beschreibung sowie der Zeichnung und den Ansprüchen.

Die Erfindung wird im Folgenden an Hand einer Zeichnung näher erläutert. Dabei zeigen:
- Fig. 1: eine schematische Darstellung eines Auslassventils;
- Fig. 2: eine weitere schematische Darstellung des Auslassventils;
- Fig. 3: eine schematische Darstellung eines Details des Auslassventils,
- Fig. 4: eine schematische Darstellung eines Details des Auslassventils gemäß einer weiteren Ausführungsform in einer ersten Ansicht,
- Fig. 5: das Detail aus Fig. 4 in einer zweiten Ansicht,
- Fig. 6: eine schematische Darstellung eines Details des Auslassventils gemäß einer weiteren Ausführungsform,
- Fig. 7: eine schematische Darstellung eines Details des Auslassventils gemäß einer weiteren Ausführungsform,
- Fig. 8: eine schematische Darstellung eines Details des Auslassventils gemäß einer weiteren Ausführungsform, und
- Fig. 9: eine schematische Darstellung eines Druckluftbereitstellungssystems mit einem Dichtflüssigkeitsbehälter und einem Reifen.

Figur 1 zeigt ein Auslassventil für einen Kompressor. Das Auslassventil ist in seiner Gesamtheit mit dem Bezugszeichen 10 versehen.

Das Auslassventil ist gemäß der dargestellten Ausführungsform an einer Zylinderkammer 2 des Kompressors angeordnet. Die Zylinderkammer 2 wird von einem Zylindergehäuse 4 umgeben.

In dem Zylindergehäuse 4 ist ein Kolben (nicht dargestellt) zum Erzeugen von Druckluft angeordnet.

Das Ventil 10 umfasst ein Ventilgehäuse 12. Das Ventilgehäuse 12 umgibt ein Volumen 14 des Ventils.

Das Volumen 14 ist durch eine Platte 16 und ein Dichtungsmittel 18 von der Zylinderkammer 2 getrennt.

Das Dichtungsmittel 18 umfasst vorteilhafterweise ein elastisches Material, insbesondere Elastomer, beispielsweise Silikonkautschuk.

Die Platte 16 umfasst gemäß der dargestellten Ausführungsform zwei Einlassöffnungen 20, über die Druckluft aus der Zylinderkammer 2 in das Volumen 14 des Ventils eintreten kann.

Figur 1 zeigt das Auslassventil 10 in einem Schließzustand des Ventils 10.

Das Dichtungsmittel 18 liegt in dem Schließzustand des Ventils auf den Einlassöffnungen 20 auf und verschließt diese.

Das Dichtungsmittel 18 ist umfänglich zwischen dem Zylindergehäuse 4 und Ventilgehäuse 12 gehalten. Gemäß der dargestellten Ausführungsform wird das Dichtungsmittel 18 zwischen dem Zylindergehäuse 4 und dem Ventilgehäuse 12 unter Vorspannung gehalten. Auf diese Weise ist sichergestellt, dass Dichtungsmittel 18 in dem Schließzustand auf den Einlassöffnungen 20 aufliegt und diese verschließt.

Figur 2 zeigt das Auslassventil 10 in einem Freigabe-Zustand des Ventils 10.

In dem Freigabe-Zustand sind die Einlassöffnungen 20 freigegeben. Das Dichtungsmittel 18 wird in Folge einer Druckerhöhung in der Zylinderkammer im Verhältnis zum Druck im Volumen 14 des Auslassventils angehoben und gibt auf diese Weise die Einlassöffnungen 20 frei. Das Dichtungsmittel 18 umfasst gemäß der dargestellten Ausführungsform zwei Luftdurchtrittsöffnungen 22. In dem Freigabe-Zustand des Ventils 10 strömt Druckluft aus der Zylinderkammer 2 durch die Einlassöffnungen 20 und durch die Luftdurchtrittsöffnungen 22 des Dichtungsmittels 18 in das Volumen 14 des Ventils 10.

Das Dichtungsmittel 18 ist umfänglich zwischen dem Zylindergehäuse 4 und Ventilgehäuse 12 gehalten. Gemäß der dargestellten Ausführungsform umfasst das Dichtungsmittel 18 eine umfängliche Dichtungslippe 24. Die Dichtungslippe 24 umgreift einen Rand der Platte 16, sodass die Platte 16 zusammen mit dem Dichtungsmittel 18 umfänglich zwischen dem Zylindergehäuse 4 und dem Ventilgehäuse 12 gehalten wird.

Dadurch wird eine Dichtung zwischen der Zylinderkammer 2 und dem Volumen 14 des Ventils 10 bereitgestellt. Eine mechanische Verbindung von Zylindergehäuse 4 und Ventilgehäuse 12 stellt den erforderlichen Anpressdruck auf das Dichtungsmittel 18 bereit. Die mechanische Verbindung muss aber selbst keine luftdichte Abdichtung mehr bereitstellen.

Je nach Material des Zylinder- und/oder Ventilgehäuse 12 kann die mechanische Verbindung beispielsweise mittels eines Schweißverfahrens, insbesondere mittels Ultraschallschweißen hergestellt werden. Ultraschallschweißen ist insbesondere zum Fügen von thermoplastischen Kunststoffen und metallischen Werkstoffen geeignet. Alternativ kann die mechanische Verbindung auch durch andere Fügeverfahren bereitgestellt werden. Dadurch, dass die mechanische Verbindung von Zylinder- und Ventilgehäuse 4, 12 selbst keine luftdichte Abdichtung mehr bereitstellen muss, kann die Auswahl von Material und/oder Fügeverfahren flexibel erfolgen.

Gemäß der dargestellten Ausführungsform umfasst das Zylindergehäuse 4 einen Anlagebereich 26 für das Dichtungsmittel 18.

Gemäß der dargestellten Ausführungsform in Figuren 1 und 3 umfasst das Dichtungsmittel 18 eine umlaufende Nut 28, in die ein entsprechend komplementär ausgebildeter Vorsprung 30 des Ventilgehäuses 12 eingreift. Es sind auch Ausführungsformen ohne Nut 28 und Vorsprung 30 denkbar.

Alternativ kann der Anlagebereich auch durch das Ventilgehäuse 12 und der Vorsprung auch durch das Zylindergehäuse 4 bereitgestellt werden.

Figur 3 zeigt das Dichtungsmittel 18 auf der Platte 16 in einer Ansicht von oben. Beispielhaft ist eine Vielzahl von Luftdurchtrittsöffnungen 22 dargestellt.

Die Platte 16 umfasst vorteilhafterweise ein wärmeresistentes, Material, beispielsweise Metall oder ein Hochtemperatur-Thermoplast.

Eine Dicke a der Platte 16 ist beispielsweise in Figur 1 bezeichnet. Die Dicke beträgt vorteilhafterweise 0,5 mm bis 5 mm, insbesondere 0,6 mm bis 1,5 mm.

Gemäß den in den Figuren 1 und 2 dargestellten Ausführungsformen umfasst das Auslassventil einen Vorsprung 32, der ein Anheben des Dichtungsmittels 18 weg von den Einlassöffnungen 20 begrenzt. Der Vorsprung 32 ragt gemäß der dargestellten Ausführungsform in das Volumen 14 des Ventils 10 hinein. Der Vorsprung 32 ist beispielsweise zentral, bei einer Ansicht von oben insbesondere mittig, angeordnet.

Der Vorsprung 32 ist gemäß der dargestellten Ausführungsform derart ausgebildet, dass der Vorsprung 32 bereits in dem Schließzustand des Ventils, vgl. Figur 1, das Dichtungsmittel 18 kontaktiert, insbesondere das Dichtungsmittel 18 in Richtung der Einlassöffnungen 20 und in Richtung der Platte 16 anpresst. Der Vorsprung 32 begrenzt, wie weit das Dichtungsmittel 18 von den Einlassöffnungen 20 weg angehoben werden kann. Vorteilhafterweise kann durch den Vorsprung 32 ein schnelleres Schließen des Ventils 10 erreicht werden, im Vergleich zu einer Ausführungsform in der kein Vorsprung 32 vorgesehen ist.

Weiter ist in den Figuren 1 und 2 dargestellt, dass das Dichtungsmittel 18 auf einer der Einlassöffnung 20 zugewandten Seite eine weitere Dichtungslippe 34, bzw. zwei Dichtungslippen umfasst. Die Dichtungslippen dichten die Einlassöffnung 20 im Schließzustand ab.

Die Figuren 4 und 5 zeigen das Dichtungsmittel 18 auf der Platte 16 gemäß einer weiteren Ausführungsform in einer schrägen Schnittansicht und in einer Schnittansicht. Gemäß der dargestellten Ausführungsform umfasst das Dichtungsmittel 18 eine Ausgleichsstulpe 36. Die Ausgleichsstulpe 36 ist gemäß der dargestellten Ausführungsform u-förmig gebogen und Richtung der der Einlassöffnung zugewandten Seite offen. Die Ausgleichstulpe 36 ist ein insbesondere umlaufender gefalteter Wulst.

Gemäß Figuren 4 und 5 umfasst das Dichtungsmittel 18 mehrere Luftdurchtrittsöffnungen 22, die bei dem Dichtungsmittels 18 exzentrisch angeordnet sind.

Gemäß Figuren 6 und 7 umfasst das Dichtungsmittel 18 eine Luftdurchtrittsöffnung 22 bzw. mehrere Luftdurchtrittsöffnungen 22 die bei dem Dichtungsmittels 18 zentrisch angeordnet sind.

Durch die Anordnung der Luftdurchtrittsöffnung 22 bzw. der Luftdurchtrittsöffnungen 22 kann der Weg des Luftstroms innerhalb des Abluftventils 10 beeinflusst werden.

Fig. 8 zeigt eine Ausführungsform des Dichtungsmittels 18. Der auf der einen Seite der Ausgleichstulpe 36, insbesondere innen, angeordnete Teil 38 des Dichtungsmittels 18 ist gegenüber einem auf der anderen Seite der Ausgleichstulpe 36, insbesondere außen, angeordneten Teil 40 herabgesetzt.

Dadurch kann eine Vorspannung bereitgestellt werden. Bei der Montage des Dichtungsmittels 18 zwischen Ventilgehäuse 12 und Zylindergehäuse 4 wird durch eine auf den herabgesetzten Teil 38 wirkende Kraft eine Vorspannung bereitgestellt. Durch die wirkende Kraft wird der herabgesetzten Teil 38 im montierten Zustand nach oben gedrückt.

Schließlich zeigt Figur 9 eine schematische Darstellung eines Druckluftbereitstellungssystems 40, das über einen Dichtflüssigkeitsbehälter 42 mit einem abzudichtenden bzw. aufzupumpenden Luftreifen 44 verbunden ist. Der Dichtflüssigkeitsbehälter 42 ist gemäß der Darstellung unmittelbar mit dem Druckluftbereitstellungssystem 40 gekoppelt. Alternativ kann der Dichtflüssigkeitsbehälter 42 auch über ein weiteres nicht dargestelltes Verbindungselement mit dem Druckluftbereitstellungssystem 40 verbunden werden kann. Bei Systemen gemäß der dargestellten Ausführungsform wird Druckluft zum Eintrag von Dichtflüssigkeit sowie zusätzliche Druckluft zu Verteilung der Dichtflüssigkeit in dem Luftreifen durch das Druckluftbereitstellungssystem 40 bereitgestellt, wobei die Druckluft durch den Dichtflüssigkeitsbehälter 42 hindurchgeleitet wird.

Der Dichtflüssigkeitsbehälter 42 wird beispielsweise mit einer Lufteinlassöffnung an einen Kompressor des Druckluftbereitstellungssystems 40 angeschlossen und mit einer Auslassöffnung, über die ein Luft-/Dichtflüssigkeitsgemisches austreten kann, mit dem Reifen verbunden. Der Kompressor, insbesondere ein Verdichter des Kompressors, wird beispielsweise mit einem Elektromotor angetrieben. Der Kompressor des Druckluftbereitstellungssystems 40 umfasst vorteilhafterweise ein Auslassventil gemäß den in Zusammenhang mit den Figuren 1 bis 8 beschriebenen Ausführungsformen.

Alternativ kann das Druckluftbereitstellungssystem 40 auch direkt mit dem aufzupumpenden Luftreifen 44 verbunden werden.

## Patentansprüche

1. Druckluftkompressor umfassend wenigstens eine Zylinder-Kolben-Einheit und ein Auslassventil (10), umfassend wenigstens eine mittels eines Dichtungsmittels (18) verschließbare und freigebbare Einlassöffnung (20), über die Druckluft aus einer Zylinderkammer (2) in ein mit einer Auslassöffnung des Auslassventils (10) verbundenen Volumen (14) des Auslassventils gelangen kann, wobei das Dichtungsmittel (18) in einem Schließzustand des Ventils (10), in dem die Einlassöffnung (20) verschlossen ist, zumindest teilweise auf der Einlassöffnung (20) aufliegt und in einem Freigabe-Zustand des Ventils (10), in dem die Einlassöffnung (20) freigegeben ist, das Dichtungsmittel (18) in Folge einer Druckerhöhung in der Zylinderkammer (2) im Verhältnis zum Druck im Volumen (14) des Auslassventils angehoben wird und so die Einlassöffnung (20) freigibt, wobei das Dichtungsmittel (18) umfänglich zwischen einem die Zylinderkammer (2) zumindest teilweise umgebenden Zylindergehäuse (4) und einem das Volumen (14) des Auslassventils zumindest teilweise umgebenden Ventilgehäuse (12) gehalten wird, und dass das Dichtungsmittel (18) wenigstens eine Luftdurchtrittsöffnung (22) umfasst, wobei in dem Freigabe-Zustand des Ventils (10) Druckluft aus der Zylinderkammer (2) durch die Einlassöffnung (20) und durch die Luftdurchtrittsöffnung (22) des Dichtungsmittels (18) in das Volumen (14) des Ventils (10) strömt, **dadurch gekennzeichnet, dass** die wenigstens eine Einlassöffnung (20) des Ventils (10) in einer Platte (16) vorgesehen ist, wobei das Dichtungsmittel (18) eine einen Rand der Platte (16) teilweise umgreifende Dichtungslippe (24) umfasst.

2. Druckluftkompressor nach Anspruch 1, **dadurch gekennzeichnet, dass** das Dichtungsmittel (18) ein elastisches Material umfasst.

3. Druckluftkompressor nach einem der Ansprüche 1 oder 2, **dadurch gekennzeichnet, dass** das Dichtungsmittel (18) zwischen dem Zylindergehäuse (4) und dem Ventilgehäuse (12) unter Vorspannung gehalten wird.

4. Druckluftkompressor nach einem der vorhergehenden Ansprüche, **dadurch gekennzeichnet, dass** die Platte (16) ein wärmeresistentes Material, insbesondere Metall, umfasst.

5. Druckluftkompressor nach einem der vorhergehenden Ansprüche, **dadurch gekennzeichnet, dass** die Platte (16) eine Dicke von 0,5 mm bis 5 mm, insbesondere einen Dicke von 0,6 mm bis 1,5 mm, umfasst.

6. Druckluftkompressor nach einem der vorhergehenden Ansprüche, **dadurch gekennzeichnet, dass** ein, insbesondere in das Volumen (14) des Ventils hineinragender, Vorsprung (32) vorgesehen ist, der ein Anheben des Dichtungsmittels (18) weg von der Einlassöffnung (20) begrenzt.

7. Druckluftkompressor nach einem der vorhergehenden Ansprüche, **dadurch gekennzeichnet, dass** das Dichtungsmittel wenigstens eine, insbesondere umlaufende, insbesondere gebogene oder gefaltete, insbesondere in Richtung der Einlassöffnung (20) offenen, Ausgleichsstulpe (36), umfasst.

8. Druckluftkompressor nach einem der vorhergehenden Ansprüche, **dadurch gekennzeichnet, dass** das Dichtungsmittel (18) einen herabgesetzten Teil (38) umfasst, der gegenüber einem weiteren Teil (40) herabgesetzt ist, wobei durch eine auf den herabgesetzten Teil (40) wirkende Kraft eine Vorspannung bereitgestellt wird.

9. Druckluftkompressor nach einem der vorhergehenden Ansprüche, **dadurch gekennzeichnet, dass** das Dichtungsmittel (18) auf einer der Einlassöffnung (20) zugewandten Seite wenigstens eine weitere Dichtungslippe (34) umfasst.

10. Druckluftkompressor nach einem der vorhergehenden Ansprüche, **dadurch gekennzeichnet, dass** eine Luftdurchtrittsöffnung (22) oder mehrere Luftdurchtrittsöffnungen (22) bei dem Dichtungsmittel (18) zentrisch oder exzentrisch vorgesehen sind.

11. Reifenabdicht- und/oder Reifenaufpumpvorrichtung, umfassend einen Druckluftkompressor nach einem der Ansprüche 1 bis 10.

## Claims

1. Air compressor comprising at least one cylinder-piston unit and an outlet valve (10), comprising at least one inlet opening (20) which can be closed and opened by means of a sealing means (18), via which opening compressed air can pass from a cylinder chamber (2) into a volume (14) of the outlet valve which is connected to an outlet opening of the outlet valve (10), the sealing means (18) resting at least partially on the inlet opening (20) in a closed state of the valve (10), in which the inlet opening (20) is closed, and in a opened state of the valve (10), in which the inlet opening (20) is opened, the sealing means (18) is raised as a result of a pressure increase in the cylinder chamber (2) in relation to the pressure in the volume (14) of the outlet valve and thus opens the inlet opening (20), the sealing means (18) being held circumferentially between a cylinder housing (4) which at least partially surrounds the cylinder chamber (2) and a valve housing (12) which at least partially surrounds the volume (14) of the outlet valve, and that the sealing means (18) comprises at least one air passage opening (22), in the opened state of the valve (10) compressed air flowing from the cylinder chamber (2) through the inlet opening (20) and through the air passage opening (22) of the sealing means (18) into the volume (14) of the valve (10), **characterized in that** the at least one inlet opening (20) of the valve (10) is provided in a plate (16), the sealing means (18) comprising a sealing lip (24) which partially encompasses an edge of the plate (16).

2. Air compressor according to claim 1, **characterized in that** the sealing means (18) comprises an elastic material.

3. Air compressor according to one of claims 1 or 2, **characterized in that** the sealing means (18) is held under pre-tension between the cylinder housing (4) and the valve housing (12).

4. Air compressor according to any of the preceding claims, **characterized in that** the plate (16) comprises a heat-resistant material, in particular metal.

5. Air compressor according to any of the preceding claims, **characterized in that** the plate (16) has a thickness of 0.5 mm to 5 mm, in particular a thickness of 0.6 mm to 1.5 mm.

6. Air compressor according to any of the preceding claims, **characterized in that** a projection (32) is provided, in particular projecting into the volume (14) of the valve, which projection limits a lifting of the sealing means (18) away from the inlet opening (20).

7. Air compressor according to any of the preceding claims, **characterized in that** the sealing means comprises at least one compensating sleeve (36), in particular a circumferential, in particular a bent or folded compensating sleeve, which is in particular open in the direction of the inlet opening (20).

8. Air compressor according to any of the preceding claims, **characterized in that** the sealing means (18) comprises a lowered part (38) which is lowered relative to a further part (40), a pre-tension being provided by a force acting on the lowered part (40).

9. Air compressor according to any of the preceding claims, **characterized in that** the sealing means (18) comprises at least one further sealing lip (34) on a side facing the inlet opening (20).

10. Air compressor according to any of the preceding claims, **characterized in that** one air passage opening (22) or a plurality of air passage openings (22) are provided centrally or eccentrically in the sealing means (18).

11. Tire sealing and/or tire inflation device comprising an air compressor according to any of claims 1 to 10.

## Revendications

1. Compresseur à air comprimé comprenant au moins une unité cylindre-piston et une soupape d'échappement (10), comprenant au moins une ouverture d'admission (20) pouvant être fermée et libérée au moyen d'un moyen d'étanchéité (18) et par l'intermédiaire de laquelle de l'air comprimé provenant d'une chambre de cylindre (2) peut arriver dans un volume (14) de la soupape d'échappement relié à une ouverture d'échappement de la soupape d'échappement (10), dans lequel le moyen d'étanchéité (18), dans un état de fermeture de la soupape (10) dans lequel l'ouverture d'admission (20) est fermée, repose au moins partiellement sur l'ouverture d'admission (20) et, dans un état de libération de la soupape (10) dans lequel l'ouverture d'admission (20) est libérée, le moyen d'étanchéité (18) est soulevé à la suite d'une augmentation de la pression dans la chambre de cylindre (2) par rapport à la pression dans le volume (14) de la soupape d'échappement et libère ainsi l'ouverture d'admission (20), dans lequel le moyen d'étanchéité (18) est maintenu de manière circonférentielle entre un boîtier de cylindre (4) entourant au moins partiellement la chambre de cylindre (2) et un boîtier de soupape (12) entourant au moins partiellement le volume (14) de la soupape d'échappement, et en ce que le moyen d'étanchéité (18) comprend au moins une ouverture de passage d'air (22), dans lequel, dans l'état de libération de la soupape (10), de l'air comprimé s'écoule depuis la chambre de cylindre (2) à travers l'ouverture d'admission (20) et à travers l'ouverture de passage d'air (22) du moyen d'étanchéité (18) jusque dans le volume (14) de la soupape (10), **caractérisé en ce que** l'au moins une ouverture d'admission (20) de la soupape (10) est prévue dans une plaque (16), dans lequel le moyen d'étanchéité (18) comprend une lèvre d'étanchéité (24) entourant partiellement un bord de la plaque (16).

2. Compresseur à air comprimé selon la revendication 1, **caractérisé en ce que** le moyen d'étanchéité (18) comprend un matériau élastique.

3. Compresseur à air comprimé selon l'une des revendications 1 ou 2, **caractérisé en ce que** le moyen d'étanchéité (18) est maintenu sous précontrainte entre le boîtier de cylindre (4) et le boîtier de soupape (12).

4. Compresseur à air comprimé selon l'une des revendications précédentes, **caractérisé en ce que** la plaque (16) comprend un matériau résistant à la chaleur, en particulier un métal.

5. Compresseur à air comprimé selon l'une des revendications précédentes, **caractérisé en ce que** la plaque (16) comprend une épaisseur allant de 0,5 mm à 5 mm, en particulier une épaisseur allant de 0,6 mm à 1,5 mm.

6. Compresseur à air comprimé selon l'une des revendications précédentes, **caractérisé en ce qu'**est prévue une saillie (32), en particulier pénétrant dans le volume (14) de la soupape, qui limite le soulèvement du moyen d'étanchéité (18) à l'écart de l'ouverture d'admission (20).

7. Compresseur à air comprimé selon l'une des revendications précédentes, **caractérisé en ce que** le moyen d'étanchéité comprend au moins un fourreau d'équilibrage (36), en particulier périphérique, en particulier cintré ou plié, en particulier ouvert en direction de l'ouverture d'admission (20).

8. Compresseur à air comprimé selon l'une des revendications précédentes, **caractérisé en ce que** le moyen d'étanchéité (18) comprend une partie abaissée (38) qui est abaissée par rapport à une autre partie (40), dans lequel une précontrainte est fournie au moyen d'une force agissant sur la partie abaissée (40).

9. Compresseur à air comprimé selon l'une des revendications précédentes, **caractérisé en ce que** le moyen d'étanchéité (18) comprend au moins une autre lèvre d'étanchéité (34) sur un côté orienté vers l'ouverture d'admission (20).

10. Compresseur à air comprimé selon l'une des revendications précédentes, **caractérisé en ce qu'**une ouverture de passage d'air (22) ou plusieurs ouvertures de passage d'air (22) sont prévues de manière centrée ou excentrée au niveau du moyen d'étanchéité (18).

11. Dispositif permettant de rendre étanches des pneumatiques et/ou de gonfler des pneumatiques, comprenant un compresseur à air comprimé selon l'une des revendications 1 à 10.
